# EUROPÄISCHE PATENTSCHRIFT

(11) **EP 0 201 572 B1**
(45) Veröffentlichungstag und Bekanntmachung des Hinweises auf die Patenterteilung: **07.03.1990**
(21) Anmeldenummer: 85905769.7
(22) Anmeldetag: 07.11.1985
(51) Int. Cl.: H01H 13/70

(54) **Elektrische Tastatur für Schalter o. dgl**
Electric keyboard for switches or similar
Clavier pour interrupteurs ou objet similaire

(30) Priorität: 09.11.1984 DE 3440979
(43) Veröffentlichungstag der Anmeldung: 20.11.1986
(73) Patentinhaber: Marquardt GmbH, 78604 Rietheim-Weilheim (DE)
(72) Erfinder: NEUMANN-HENNEBERG, Wolf, D-7201 Rietheim-Weilheim 1 (DE)
(74) Vertreter: Patentanwälte Eisele, Otten & Roth
(86) Internationale Anmeldenummer: DE8500443
(87) Internationale Veröffentlichungsnummer: WO8603053

(56) Entgegenhaltungen:
- EP-A- 0 074 315
- WO-A-84/00846

## Beschreibung

Die Erfindung betrifft eine Tastatur für nebeneinander angeordnete Schalter, Tasten o. dgl. nach dem Oberbegriff des Anspruchs 1 und geht von der WO-A1-84/00846 aus.

Die Erfindung betrifft weiterhin ein Verfahren zur Herstellung einer Tastatur.

Bei der Herstellung von Tastaturen sind drei im Prinzip unterschiedliche Fertigungsverfahren bekannt. Die weit verbreitetste Tastaturen-Anordnung ist ein Blechrahmen, der mit Tastenmodulen bestückt ist und der anschließend auf eine Leiterplatte montiert wird. Dabei tritt das Problem auf, daß bei Tastaturen mit vielen Tastenmodulen und Entkopplungsdioden sehr viele Lötstifte in die Leiterplatte eingeführt werden müssen. Dies geht soweit, daß bei einer Tastatur mit ca. 70 Tasten und 70 Entkoppelungsdioden sowie noch einigen LED's zur Anzeige, mehr als 150 Stifte gleichzeitig in die Leiterplatte gesteckt werden müssen. Diesem Nachteil kann dadurch begegnet werden, daß die Gehäuse der Tasten bereits im Rahmen montiert sind und der Kontaktsatz und die Dioden, die dann im Gehäuse befestigt sein müssen, gleichzeitig in das Gehäuse und in die Leiterplatte gesteckt werden. Auf diese Art und Weise ist es möglich, daß nur jeweils zwei Lötstifte gleichzeitig in die Bohrung im Gehäuseboden wie in die Leiterplattenbohrung eingeführt werden müssen.

Aus der WO-A1-84/00 846 ist eine Tastatur der gattungsgemäßen Art bekannt geworden, bei welcher ein für alle Schalter oder Tasten gemeinsames Gehäuseunterteil mit Ausnehmungen vorgesehen ist. Zweck der hierfür vorgesehenen länglichen Ausnehmungen im Tastaturrahmen ist die beliebige Anordnung der Schalter in einem universell anwendbaren Grundkörper.

Der Erfindung liegt die Aufgabe zugrunde, eine noch rationellere Herstellung von elektrischen Tastaturen, Steckerleisten, aber auch LED's und Entkopplungsdioden mit weniger Bauteilen sowie ein Verfahren vorzuschlagen, durch welches eine besonders kostengünstige und einfache rationalisierte Montage geschaffen wird.

Diese Aufgaben werden durch die Merkmale der Ansprüche 1 bzw. 5 gelöst.

Gemäß der Erfindung wird demnach ein Teil des Gehäuses, insbesondere das Gehäuseunterteil jeder Taste gleichzeitig als Rahmen für den Tastaturkörper ausgebildet. Dabei wird die Unterseite des Rahmens konstruktiv so ausgestaltet daß eine ebene Fläche zur Aufnahme einer Leiterbahn entsteht, die zur Matrix einer Tastatur benötigt wird. Hierdurch wird eine seperate Leiterplatte eingespart.

Gemäß der Erfindung wird demnach der herkömmliche Tastaturrahmen sowie die Gehäuseunterteile der Schalter durch einen gemeinsamen Sockel insbesondere mit ebener Grundfläche ersetzt, so daß er mit Leiterbahnen versehen werden kann. Damit sind drei Funktionen in einem Bauteil vereint, nämlich Tastaturrahmen, Schalter-Gehäuseunterteil und Leiterplatte.

Die Erfindung ist in den Unteransprüchen in zweckmäßiger und vorteilhafter Weise ausgestaltet.

Gemäß der Maßnahme nach Unteranspruch 2 wird der gesamte Tastaturkörper aus einem Spritzgußteil ausgebildet, wobei Vertiefungen oder Ausnehmungen vorgesehen sind, die das Gehäuseunterteil bilden, auf welches die Einzelteile der Schalter sowie das Gehäuseoberteil aufgesetzt werden. Die in der Tastatur notwendigen engen Toleranzen z. B. zur Führung des Tastenstößels werden im Gehäuseoberteil erzielt. Hierdurch kann das Spritzgußteil mit größeren Toleranzen ausgeführt sein (Anspruch 3).

Auf der ebenen Unterseite des Tastaturkörpers befinden sich die im Druckverfahren, z. B. Siebdruck oder Tamponprint, aufgebrachten Leiterbahnen, die gemäß den Maßnahmen nach Unteranspruch 5 mit den Festkontaktstiften mittels eines Leitklebers oder auch durch ein sonstiges Lötverfahren befestigt werden. Die Festkontaktteile werden erst nach dem Aufbringen der Leiterbahnzüge vorzugsweise mittels Leitkleber eingeklebt und gleichzeitig elektrisch verbunden.

Gemäß dem Verfahrensanspruch nach Anspruch 5 ist eine kostengünstige automatische Montage mit gegenüber herkömmlichen Tastaturen weniger Bauteilen möglich.

Ein Ausführungsbeispiel der Erfindung ist in der Zeichnung dargestellt und in der nachstehenden Beschreibung unter Angabe weiterer Vorteile näher erläutert. Es zeigen die
Fig. 1 eine Draufsicht, die Fig. 2 einen Schnitt durch die erfindungsgemäße Tastatur und
Fig. 3 eine Ansicht der Tastatur von unten mit aufgedruckten Leiterbahnen.

Die in den Figuren 1 und 2 dargestellte Tastatur 10 besteht aus einem Tastaturrahmen 11, welcher als Spritzteil ausgeführt ist. Der Tastaturrahmen 11 oder auch Tastaturkörper 11 genannt, enthält Ausnehmungen 12, zur Aufnahme der Schalter 13, bestehend aus einer Baugruppe mit nicht näher bezeichnetem Kontaktsatz, Rückstellfeder, Betätigungsstößel und Betätigungshebel. Die Ausnehmungen 12 dienen demnach als Schalter-Gehäuseunterteile zur Aufnahme der Einzeltasten bzw. Einzelschalter der Tastatur.

Die Unterseite 16 des Tastaturkörpers 11 ist eben ausgebildet. Auf sie werden im Siebdruckverfahren Leiterbahnen 17 aufgebracht. Der Tastaturkörper 11 dient demnach gleichzeitig als Tastaturrahmen sowie als Leiterplatte mit Leiterbahnen, wobei die Ausnehmungen 12 gleichzeitig als Gehäuseunterteil der Schalter, Tasten o. dgl. dienen.

Bei der Montage der erfindungsgemäßen Tastatur werden nach dem Spritzvorgang die Leiterbahnen im Siebdruckverfahren aufgebracht.

Dieses Tastaturspritzteil kann dann in der automatischen Montage weiter bearbeitet werden, wobei die beweglichen Kontaktteile, die Rückholfeder und der Tastaturstößel 19 eingelegt werden und schließlich der Deckel des Schalteroberteils 14 derart aufgeschnappt wird, daß alle Teile in ihrer Lage fixiert sind. Damit sind alle Tasten und die Tastatur zugleich montiert. In dem weiteren Arbeitsgang werden dann die Festkontakttelle 15 eingebracht und mittels Leitkleber 18 elektrisch leitend verbunden.

Es wird demnach erreicht, daß durch das Bestücken des Tastaturkörpers 11 gleichzeitig die zur Tastatur benötigte Matrix mitbestückt wird, wobei die gesonderte Leiterplatte eingespart ist. Dabei kann der Vorteil der Automatisierung dadurch weiterhin genutzt werden, daß die Verbindung der Festkontaktteile oder sonstiger Anschlüsse wie beispielsweise LED-Anschlüsse oder Entkopplungsdioden mit der Leiterbahn direkt durch Leitkleber hergestellt werden. Hierdurch muß die gesamte Tastatur nicht mehr über ein Lötbad geführt werden, d. h. der Montageautomat, der die Taste montiert, kann gleichzeitig als Tastaturenautomat Verwendung finden.

Die vorliegende Erfindung erlaubt es dann auch, entgegen den Problemen bei der Herstellung von Folientasten, bisher übliche Anschlußtechniken in der Tastatur selbst weiter zu verwenden. Auf diese Art lassen sich deshalb auch Steckerleisten oder LED's, Entkopplungsdioden usw. montieren.

## Patentansprüche

1. Tastatur für nebeneinander angeordnete Schalter, Tasten o. dgl., mit einem Schalter-, Tasten- o. dgl. -Gehäuseoberteil (14) zur Aufnahme der Schaltereinzelteile, wie Kontaktteile, Rückholfeder, Tastaturstößel o. dgl. und mit einem für alle Schalter o. dgl. gemeinsamen Tastaturkörper (11), der mit seinen Ausnehmungen (12) die Gehäuseunterteile der Schalter o. dgl. zur Aufnahme der Gehäuseoberteile der Schalter o. dgl. bildet, wobei Schalteranschlußstifte durch den Tastaturkörper (11) zur ebenen Unterseite (16) des Tastaturkörpers (11) hindurchragen, und dass den Tastaturkörper (11) durchdringende und in die Leiterbahnzüge (17) hineinragende Festkontaktstifte (15), die als Schalteranschlußstifte dienen, vorgesehen sind, dadurch gekennzeichnet, daß die gemeinsame Unterseite (16) des Tastaturkörpers (11) aufgedruckte Leiterbahnzüge (17) aufweist, daß die den Tastaturkörper (11) durchdringenden und in die Leiterbahnzüge (17) hineinragenden Schalteranschlußstifte (15) mit dem Tastaturkörper (11) und mit dem Leiterbahnzug (17) mittels Leitkleber (18) befestigt sind.

2. Tastatur nach Anspruch 1, dadurch gekennzeichnet, daß auf der Unterseite (16) des Tastaturkörpers (11) im Druckverfahren (Siebdruck Tamponprint) hergestellte Leiterbahnzüge (17) aufgebracht sind.

3. Tastatur nach Anspruch 1 oder 2, dadurch gekennzeichnet, daß der gesamte Tastaturkörper (11) aus einem Spritzgußteil hergestellt ist.

4. Tastatur nach einem der Ansprüche 1 bis 3, dadurch gekennzeichnet, daß die zur Führung des Tastenstößels (19) notwendigen Aufnahmen unabhängig vom Tastaturenkörper (11) ausgeführt sind.

5. Verfahren zur Herstellung einer Tastatur für Schalter, Tasten o. dgl., dadurch gekennzeichnet, daß im Spritzgußverfahren ein Tastaturkörper (11) mit Gehäuseunterteilen (12) darstellenden Ausnehmungen zur Aufnahme von Einzeltasten (13) hergestellt wird, auf dessen ebene Unterseite Leiterbahnzüge (17) im Siebdruckverfahren aufgedruckt werden, daß der Tastaturkörper (11) in die Leiterbahnzüge (17) hineinragende Festkontaktstifte (15) aufweist, die mittels Kontaktkleber (18) mit dem Tastaturkörper (11) und mit den Leiterbahnzügen (17) elektrisch leitend verbunden werden, und daß in einem weiteren automatischen Arbeitsgang die beweglichen Kontaktteile wie Rückholfeder, Stößel o. dgl. sowie der Einschnappdeckel in das Gehäuseoberteil montierbar sind, wobei die Schaltermontage und die Tastaturmontage gleichzeitig erfolgt.

## Claims

1. A keyboard for adjacently disposed switches, push buttons or the like, with a switch, key or the like housing upper part (14) to accommodate the components of the switch such as contact parts, return springs, keyboard push members or the like and with, common to all the switches or the like, a keyboard body (11) which with its recesses (12) forms the bottom parts of the housing of the switches or the like to accommodate the upper parts of the housing of the switches or the like, switch connection pins penetrating the keyboard body (11) to the plane underside (16) of the keyboard body (11) while penetrating the keyboard body (11) and projecting into the paths (17) of the conductors there are fixed contact pins (15) which serve as switch connection pins, characterised in that the common underside (16) of the keyboard body (11) comprises printed-on conductor paths (17) and in that the switch connection pins (15) which pass through the keyboard body (11) and which penetrate the conductor paths (17) are fixed to the keyboard body (11) and to the conductor part (17) by means of conductive adhesive means (18).

2. A keyboard according to Claim 1, characterised in that on the underside (16) of the keyboard body (11) there are conductor paths (17) which are produced by the printing process (the Tampon print screen printing process).

3. A keyboard according to Claim 1 or 2, characterised in that the entire keyboard body (11) is made from one injection moulded part.

4. A keyboard according to one of Claims 1 to 3, characterised in that the housings needed to guide the key push rod (19) are constructed independently of the keyboard body (11).

5. A method of producing a keyboard for switches, push buttons or the like, characterised in that by the injection moulding process a keyboard body (11) is produced which comprises recesses constituting bottom parts (12) of the housing and which are intended to accommodate individual keys (13) and on the flat underside of which there are imprinted by a screen printing process the conductor paths (17) and in that the keyboard body (11) has projecting into the conductor paths (17) fixed contact pins (15) which by means of contact adhering means (18) are electrically conductively connected to the keyboard body (11) and to the conductor paths (17) and in that in a further automatic operation the moving contact parts such as return springs, push members or the like and the engaging lid can be mounted into the upper part of the housing, the assembly of the switch and of the keyboard taking place simultaneously.

## Revendications

1. Clavier, pour interrupteurs, touches ou analogues disposés les uns à côté des autres, comportant une partie supérieure de boîtier à interrupteurs, à touches, ou analogues (14), en vue de loger les parties individuelles d'interrupteur telles que les parties de contact, les ressorts de rappel, les poussoirs de clavier ou analogues, et comportant un corps de clavier (11) commun à tous les interrupteurs ou analogues, qui constitue, à l'aide de ses évidements (12) les parties inférieures de boîtier des interrupteurs ou analogues, en vue de loger les parties supérieures de boîtier des interrupteurs ou analogue, des broches de raccordement traversant le corps de clavier (11) en direction de la face inférieure plane (16) du corps de clavier (11), et en ce que des broches de contact fixes (15) sont prévues, servant de broche de raccordement d'interrupteur, traversant le corps de clavier (11) et pénétrant les pistes conductrices (17), caractérisé en ce que la face inférieure commune (16) du corps de clavier (11) présente des pistes conductrices (17) imprimées, en ce que les broches de raccordement d'inter- .rupteur (15), traversant le corps de clavier (11) et pénétrant dans les pistes conductrices (17), sont fixées au corps de clavier (11) et à la piste conductrice (17) au moyen d'une colle conductrice (18).

2. Clavier selon la revendication 1, caractérisé en ce que des pistes conductrices sont appliquées sur la face inférieure plane (16) du corps de clavier (11), par un procédé d'impression (impression sérigraphique, impression au tampon).

3. Clavier selon la revendication 1 ou 2, caractérisé en ce que le corps de clavier commun (11) est fabriqué à partir d'une pièce moulée par injection.

4. Clavier selon l'une des revendications 1 à 3, caractérisé en ce que les supports nécessaires au guidage du poussoir de touche (19) sont réalisés, indépendamment du corps de clavier (11).

5. Procédé de fabrication d'un clavier pour interrupteurs, touches ou analogues, caractérisé en ce qu'on fabrique selon un procédé de moulage par injection un corps de clavier (11) avec des évidements constituant des parties inférieures du boitier (12) et destinés à recevoir des touches individuelles (13), on imprime par procédé sérigraphique des pistes conductrices (17) sur sa face inférieure plane, en ce que le corps de clavier (11) présente dans les pistes conductrices (17) des broches de contact fixes (15) pénétrantes qui sont reliées de manière électriquement conductrice au corps de clavier (11) et aux pistes conductrices (17), au moyen d'un adhésif conducteur (18), et en ce que dans une phase opératoire automatique suivante, les parties de contact mobiles telles que les ressorts de rappel, les poussoirs et analogues, ainsi que le couvercle à déclic sont susceptibles d'être montées dans la partie supérieure de boîtier, le montage des interrupteurs et le montage du clavier s'effectuant simultanément.
